# NEUE EUROPÄISCHE PATENTSCHRIFT

(11) **EP 0 576 798 B2**
(45) Veröffentlichungstag und Bekanntmachung des Hinweises auf die Entscheidung über den Einspruch: **17.03.1999**
(45) Hinweis auf die Patenterteilung: 17.07.1996
(21) Anmeldenummer: 93106775.5
(22) Anmeldetag: 27.04.1993
(51) Int. Cl.: D21F 9/00

(54) **Doppelsiebformer**
Twin wire former
Section de formage à deux toiles

(30) Priorität: 12.06.1992 DE 4219292
(43) Veröffentlichungstag der Anmeldung: 05.01.1994
(73) Patentinhaber: Voith Sulzer Papiermaschinen GmbH, 89509 Heidenheim (DE)
(72) Erfinder: Bubik, Alfred, Dr., W-7980 Ravensburg (DE); Dahl, Hans, Dr., W-7980 Ravensburg (DE); Dom, Josef, W-7985 Baindt (DE); Müller, Karl, W-7981 Horgenzell (DE); Steckenreuter, Heinz, D-88212 Ravenburg (DE); Weisshuhn, Elmer, Dr., W-7981 Vogt (DE)

(56) Entgegenhaltungen:
- EP-A- 0 160 615
- EP-A- 0 397 430
- EP-A- 0 405 154
- EP-A- 0 486 814
- EP-B- 136 000
- DE-A- 3 131 957
- DE-A- 4 002 304
- US-A- 4 648 943

## Beschreibung

Die Erfindung bezieht sich auf einen Doppelsiebformer gemäß dem Oberbegriff des Anspruches 1. Zum Stand der Technik wird auf folgende Druckschriften hingewiesen:
D1 : EP-A-0 160 615
D2 : EP-A-0 136 000
D3 : US 4 648 943
D4 : DE-A-40 02 304

Ein solcher Doppelsiebformer ist Teil einer Papiermaschine und dient im wesentlichen dazu, eine auf einer durchlässigen Siebfläche ausgebreitete, zur Papiererzeugung bestimmte Faserstoffsuspension zu entwässern und dabei die in der Suspension enthaltenen Bestandteile in gewünschter Form zu verteilen oder anzuordnen. Üblicherweise spricht man in diesem Abschnitt der Papiererzeugung von der Blattbildung, Bahnbildung oder Formation. Hier entscheidet sich nämlich ganz wesentlich die Qualität des später vorliegenden erzeugten Papieres.

Es hat sich gezeigt, daß in vielen Fällen die Blattbildung zwischen zwei Papiermaschinen-Sieben auf einer gekrümmten Fläche Vorteile bringt. Dabei wird durch den infolge der Krümmung und der Siebspannung auftretenden Siebdruck das Wasser aus der Suspension heraus und durch die Siebe hindurch getrieben. Die Entwässerung kann dabei durch Unterdruck noch verstärkt werden. Außerdem ist eine Beeinflussung des Blattbildungsvorganges, z.B. durch Druck- oder Saugstösse bekannt. Bei der Gestaltung derartiger Doppel, siebformer liegt ein komplexes Feld von Parametem vor, was einerseits zu einer großen Beeinflußbarkeit der erzeugten Papierbahn führt, andererseits aber einen hohen Aufwand apparativer und regelungstechnischer Art erfordert. Selbst bei Ausnutzung des Kenntnisstandes muß der Fachmann gelegentlich unbefriedigende Ergebnisse in Kauf nehmen, wenn die Papierbahn empfindlich ist und eine besonders gleichmäßige Verteilung aller Bestandteile in der Bahn gefordert wird.

Die Erfindung geht aus vom Gegenstand der Druckschrift D1, aus der ein Doppelsiebformer der folgenden Bauart beschrieben ist: Ein Untersieb läuft über einen gekrümmten Formierschuh, dessen Siebführungsfläche durch Leisten gebildet wird, die nicht individuell einstellbar sind, oder durch eine gleichwirkende mit Öffnungen oder Schlitzen versehene Platte. Der Formierschuh ist schwenkbar gelagert und mittels einer Anhebevorrichtung einstellbar. Im Bereich dieses Formierschuhes beginnt eine sogenannte Doppelsiebzone, d.h. ein Obersieb läuft von hier ab gemeinsam mit dem Untersieb und mit dem zwischen den beiden Sieben befindlichen Papierstoff durch den Doppelsiebformer. Somit kann in der Doppelsiebzone eine Entwässerung des Papierstoffes sowohl nach unten als auch nach oben stattfinden. Jedoch kann in der Schlaufe des Obersiebes ein zum Abführen von Wasser dienender Saugschlitz erst hinter der Ablaufstelle der beiden Siebe vom Siebformierschuh angeordnet werden. Hierdurch wird berücksichtigt, daß der das Untersieb berührende Formierschuh auf seiner Unterlage nicht elastisch, d.h. nicht nachgiebig abgestützt ist.

Der gleiche Sachverhalt liegt vor bei den ebenfalls bekannten Doppelsiebformern gemäß den Druckschriften D2 und D3. Die US-A-4,648,943 zeigt den Teil eines Doppelsiebformers mit zwei Sieben, bei dem nach dem Zusammenlaufen dieser beiden Siebe ein gewölbter Formierschuh folgt. Dieser weist - so wie dargestellt - zum unteren Sieb hin eine geschlossene Fläche auf. In der Beschreibung ist erklärt, daß es auch denkbar ist, daß bereits vor Erreichen dieses Formierschuhs auf dem unteren Sieb sich eine fertige Papierbahn befindet. Das entscheidende Ziel dieses Doppelsiebformers ist aber, daß dieser Schuh durch einen nur allgemein dargestellten Vibrationsmechanismus bewegt wird. Diese Bewegung findet statt, indem der Schuh um einen vorn liegenden raumfesten Punkt eine Drehschwingung ausführt. Diese Drehschwingung soll vorteilhafte Auswirkungen auf die Formation und Entwässerung haben.

Der Erfindung liegt die Aufgabe zugrunde, einen Doppelsiebformer zu schaffen, mit dem die Formation sehr gleichmäßig möglich ist und in weitem Bereich eingestellt werden kann. Dabei soll der apparative Aufwand möglichst gering gehalten werden.

Gemäß Patentanspruch 1 ist zur Lösung dieser Aufgabe vorgesehen, den obengenannten Formierschuh (bzw. die Platte) als ganzes beizubehalten und auf an sich bekannten elastischen Kraftelementen abzustützen. Einer der Vorteile der Erfindung liegt darin, daß das Untersieb nach unten ausweicht und daß deshalb ein erster im Obersieb befindlicher Saugschlitz schon unmittelbar oberhalb des Formierschuhs, also innerhalb des Bereiches der gekrümmten Führungsfläche angeordnet werden kann (Siehe den Anspruch 14). In kurzem Abstand dahinter kann somit ein zweiter Saugschlitz vorgesehen werden.

Zwar ist aus der Druckschrift D4 ein Doppelsiebformer bekannt, bei dem das Untersieb durch mehrere einzelne Leisten geführt wird. Jede dieser einzelne Leisten ruht auf einem elastischen Kraftelement, das seinerseits auf einem Tisch abgestützt ist. In einer Variante ist dieser Tisch ebenfalls auf elastischen Kraftelementen abgestützt. Die Kraft, mit der jede einzelne Leiste an das Untersieb angedrückt wird, ist individuell einstellbar. Der Sieblaufweg entlang dieser individuell steuerbaren Leisten kann eben, gekrümmt oder wellenförmig sein. Über die zuletzt genannte Variante macht jedoch die Druckschrift D4 keine näheren Angaben. Die erfindungsgemäße Bauweise hat gegenüber dem Gegenstand der Druckschrift D4 den zusätzlichen Vorteil, daß die Anzahl der erforderlichen elastischen Kraftelemente je Formierschuh nur zwei beträgt. In der Regel ist nur ein einziger Formierschuh vorhanden, also insgesamt nur zwei Kraftelemente.

Die Unteransprüche beschreiben besonders günstige Ausgestaltungen der Erfindung.

Durch die im Kennzeichen genannten Maßnahmen kann die noch viel Wasser enthaltende und damit auch sehr empfindliche Suspensionsschicht schonend und bei guter Formation entwässert werden. Erfindungsgemäß wird die Führungsfläche für das erste Sieb nicht etwa starr positioniert, sondern durch eine im wesenlichen gegen das Sieb gerichtete Kraft, d.h. kraftschlüssig gegen die Untersiebschlaufe gedrückt, wobei die so angelegte Kraft im wesentlichen die Siebspannung des ersten Siebes, teilweise die des zweiten Siebes und die Gewichtskräfte abstützt. Je nach konstruktiver Ausgestaltung ist auch eine Dämpfung oszillierender Siebkräfte möglich. Der Vorteil der Erfindung kommt besonders zum Tragen, wenn andere siebführende Teile in unmittelbarer Nachbarschaft der kraftschlüssig geführten Führungsfläche starr positioniert sind. Darüberhinaus kann der Schuh auch bei etwa ungleichmäßiger Suspensionshöhe auf dem Sieb ausweichen ("soft nip entrance"). Das alles ergibt sich eine weiche Formation, wie sie etwa bei Schreib- und Druckpapieren besonders begehrt ist. Aber auch andere Papiersorten erfordern eine gute Blattgleichmäßigkeit.

Durch Wahl der Siebspannung und der Krümmungsradien läßt sich der Doppelsiebformer optimal auf die gewünschte Papierqualität abstimmen.

Es ergeben sich durch die fest vorgegebene Krümmung einerseits und die kraftgeregelte Lageänderung andererseits weiche Übergänge bei der Siebführung im Formerbereich, was auch gerade bei einer Krümmungsrichtungsumkehr wichtig ist.

Auch kann durch die Umlenkung der Krümmungsrichtung der noch sehr feuchten, zwischen den Sieben geführten Bahn die Entwässerung durch minimale Scherbewegungen verbessert werden, ohne daß dabei eine Bahnschädigung eintritt.

In der Regel weist die im zweiten Sieb liegende Führungsfläche die genannte entgegengesetzte Krümmungsrichtung auf. In diesem Bereich kann das noch enthaltene Wasser besonders wirksam durch Saugunterstützung in eine Saugwalze oder einen Saugkasten geleitet werden. Der Saugkasten kann einen, in Laufrichtung gesehen, vom liegenden Saugspalt enthalten, der in den Bereich der im ersten Sieb befindlichen gekrümmten Führungsfläche reicht und damit in den Bereich vor Umkehr der Krümmungsrichtung.

Aufgrund der erfindungsgemäßen Ausführung des Doppelsiebformers kann in vielen Fällen ein Saugkasten im zweiten Sieb fest montiert werden, d.h. er muß im Betrieb der Anlage nicht verstellbar sein, oder es kann auch eine fest installierte Saugwalze vorgesehen sein. Oft wird nämlich die sich selbständig entsprechend der Siebspannung und der eingestellten Abstützkraft für die im ersten Sieb liegende Führungsfläche ausreichen, um die Elemente des Doppelsiebformers in gewünschter Weise relativ zueinander zu positionieren, ohne daß weitere Führungsflächen in ihrer Lage verändert werden. Freilich ist auch vor der nachgebenden Führungsfläche eine weitere starr positionierte Entwässerunseinrichtung denkbar.

Die Erfindung und ihre Vorteile werden anhand von Zeichnungen erläutert, die im folgenden kurz aufgelistet sind:
- Fig. 1: schematische Darstellung des Erfindungsgegenstandes als Hybridformer
- Fig. 2: schematische Darstellung des Erfindungsgegenstandes als Gapformer
- Fig. 3: schematische Detailansicht vom Erfindungsgegenstand
- Fig. 4-6: schematische Detailansichten weiterer Ausgestaltungen
- Fig. 7+8: schematische Darstellung des Erfindungsgegenstandes als Vertikalformer

Fig. 1 zeigt schematisch ein Ausführungsbeispiel des erfindungsgemäßen Doppelsiebformers. Ein bewegtes endloses erstes Sieb 1, hier zuerst als Langsieb ausgeführt, wird über einen Stoffauflauf 5 mit einer Suspensionsschicht 3 versehen, die anschließend einen Teil des enthaltenen Wassers durch das erste Sieb 1 abgibt, welches die auf ihr liegende Suspensionsschicht 3 in den nachfolgenden Blattbildungsbereich führt, der auf einer gekrümmten Führungsfläche 4 über einem Siebtisch 12 liegt. Der Siebtisch 12 wird sowohl vorne als auch hinten, in Laufrichtung der Siebe gesehen, durch Kraftelemente 9 abgestützt und ist gegen die Siebe beweglich (Doppelpfeile). Das zweite Sieb 2 wird als Obersieb im genannten Blattbildungsbereich etwa tangential auf die auf dem ersten Sieb 1 befindliche Suspensionsschicht 3 zugeleitet, wobei es sich von dieser Kontaktlinie ab im wesentlichen der Form des ersten Siebes angleicht. Der im zweiten Sieb installierte Saugkasten 6 führt Wasser nach oben durch das zweite Sieb 2 ab. (Das Wasser wird in dieser Figur durch Pfeile angedeutet.) Er ist im wesentlichen hinter dem Blattbildungsbereich 5 angeordnet, kann aber zumindest teilweise seine Wirkung auch im Blattbildungsbereich entfalten. Dadurch, daß die dem zweiten Sieb zugewandte Führungsfläche 7 des Saugkastens 6 eine anders gerichtete Krümmung als im Blattbildungsbereich aufweist, erfolgt - in Laufrichtung des Doppelsiebes gesehen - eine Krümmungsumkehr. Geometrisch ausgedrückt ist anfangs der Mittelpunkt des Krümmungsradius' unterhalb und später, d.h. im Bereich des Saugkastens 6, oberhalb der Siebe. Der erste Saugspalt 8 des Saugkastens 6 kann in den Blattbildungsbereich vorgezogen sein, so daß diese Wirkung bereits relativ weit vor dem eigentlichen Saugkasten 6 vorhanden ist.

Wie in Fig.3 etwas detaillierter aber immer noch schematisch dargestellt, sieht man an diesem Beispiel eine der Möglichkeiten, die gekrümmte Führungsfläche 4 zu gestalten. Die Leisten 13 sind dabei auf dem Siebtisch 12 so angeordnet und geformt, daß die Gesamtheit ihrer dem ersten Sieb 1 zugewandten Flächen eine konvex geformte Kontur bildet. Zweckmäßigerweise ist auch die Fläche der einzelnen Leisten selbst mit einem Krümmungsradius versehen, welcher dem Krümmungsradius der Führungsfläche 4 in etwa entspricht. Als Kraftelemente 9 sind verformbare Füllkörper dargestellt, die mit einem Druckmedium gefüllt werden können. Auf diese Weise läßt sich eine Kraft in diesen Elementen erzeugen, welche im vorgesehenen Betriebsbereich von der Stellung des Siebtisches 12 weitestgehend unabhängig ist. In speziellen Fällen kann es sinnvoll sein, den Druck einstellbar zu machen, wobei der Vorteil des Nachgebens bei zu hohen Kräften und der Dämpfung bei oszillierenden Kräften erhalten bleibt. In diesem Beispiel wird der Druck in einem durch Leitungen mit den als Kraftelemente 9 dienenden verbundenen Druckkessel 15 aufgebracht. Diese Anordnung ist außerdem in der Lage, Oszillationen durch hydraulischen Leitungswiderstand zu dämpfen. Im Bedarfsfall können die Füllkörper auch mit unterschiedlichen Drükken belastet werden. Wie später noch ausgeführt wird, sind auch weitere Elemente zur Erzeugung dieser Führungsfläche denkbar. Der gezeigte Teil des Doppelsiebformers kann auch als Saugkasten gestaltet sein, das heißt, daß das Wasser zwischen den Leisten 13 nach unten gesaugt wird.

Während Fig.1 das Beispiel eines Hybridformers darstellt, zeigt Fig. 2 einen sog. Gap-Former. Dabei entfällt die Langsiebpartie, und der Stoffauflauf 5' führt die Suspension direkt als Breitstrahl in den Bereich der Siebvereinigung. Als weitere Ausführungsvariante wird hier die gekrümmte Führungsfläche 4 anstatt von Leisten durch eine Platte 13' erzeugt, außerdem wurden die Kraftelemente 9 als Federn ausgebildet. Diese Formen sind aber nicht an das Vorliegen eines Hybridformers gebunden, sondern unter verschiedenen Gesichtspunkten auszuwählen. Das gilt auch für die folgenden Figuren.

Der Blattbildungsbereich kann nämlich noch anders gestaltet werden. Z.B. zeigt Fig.4 eine Anzahl von Leisten, die gruppenweise miteinander starr verbunden sind, wobei jede Gruppe wiederum - sowohl anfänglich, als auch am Ende in Sieblaufrichtung gesehen - Kraftelemente 9 aufweist. Man sieht ferner im ersten Sieb 1 vor der bereits beschriebenen Führungsfläche 4 eine mit zwei Leisten 16 versehene Einheit, die ortsfest montiert, das erste Sieb führen und eine Vorentwässerung der Bahn bewirken kann. Auch an dieser Stelle können Leisten 16' vorhanden sein, die nachgiebig, also kraftschlüssig gegen das Sieb 1 gedrückt werden (Fig.5).

Fig. 6 zeigt eine weitere Variante, nämlich Druckleisten, die teilweise untereinander starr verbunden und jede für sich mit Kraftelementen versehen sind. Außerdem wird hier die Führungsfläche 7 für das zweite Sieb 2 durch eine Saugwalze 17 gebildet.

Fig. 7 und 8 zeigen sehr schematisch, daß der erfindungsgemäße Doppelsiebformer auch ein Vertikalformer sein kann. Die Suspension wird dabei im wesentlichen senkrecht zwischen die Siebe 1 und 2 als Breitstrahl eingespritzt. Im Bereich des Zusammenführens der Siebe befindet sich die Führungsfläche 4 des ersten Siebes 1. Das Wasser wird durch beide Siebe abgefördert. Die sich anschließende Führungsfläche 7 kann durch eine Saug- oder auch Formierwalze gebildet werden. In Fig. 8 ist gezeigt, daß sie im speziellen Fall die gleiche Krümmungsrichtung haben kann wie die vorangehende Führungsfläche 4.

## Patentansprüche

1. Doppelsiebformer mit einem ersten Sieb (1) und einem zweiten Sieb (2), wobei auf dem ersten Sieb (1) eine Suspensionsschicht (3) gebildet wird und das erste Sieb (1) zusammen mit der Suspensionsschicht (3) in einen auf einer in Sieblaufrichtung zumindest teilweise gekrümmten Führungsfläche (4) gebildeten Blattbildungsbereich geführt wird, wobei die Führungsfläche (4) für das erste Sieb (1) durch einen mit im wesentlichen quer zur Laufrichtung sich erstreckende Leisten (13) versehenen Schuh (12) oder durch eine mit Öffnungen oder Schlitzen versehene Platte (13') gebildet wird, bei dem ferner das zweite Sieb (2) im Bereich der gekrümmten Führungsfläche (4) für das erste Sieb (1) in Kontakt mit der auf dem ersten Sieb (1) befindlichen Suspensionsschicht (3) gebracht wird, und bei dem auf der der Suspensionsschicht gegenüberliegenden Seite des zweiten Siebes (2) eine nachfolgende entgegengesetzt gekrümmte Führungsfläche (7) für das zweite Sieb (2) vorhanden ist, durch die hindurchgetretenes Wasser abgesaugt werden kann,
dadurch gekennzeichnet, daß der Schuh (12) bzw. die Platte 13') im wesentlichen in Richtung zum ersten Sieb hin und von ihm weg bewegbar und kraftschlüssig abgestützt ist, und zwar mit Hilfe von elastischen Kraftelementen (9), die - wie an sich bekannt - verformbar und mit einem unter Druck stehenden Medium gefüllt sind.

2. Doppelsiebformer nach Anspruch 1, dadurch gekennzeichnet, daß der Schuh (12) bzw. die Platte (13') in Richtung zu dem Sieb (1) so geführt ist, daß sich sein Winkel relativ zur Umgebung nicht ändert.

3. Doppelsiebformer nach Anspruch 1 oder 2, dadurch gekennzeichnet, daß der Schuh (12) bzw. die Platte (13') Teil eines Saugkastens ist.

4. Doppelsiebformer nach Anspruch 1, 2 oder 3, dadurch gekennzeichnet, daß sowohl am Anfang als auch am Ende des Schuhes (12) bzw. der Platte (13') in Sieblaufrichtung gesehen, jeweils wenigstens ein Kraftelement (9) vorhanden ist.

5. Doppelsiebformer nach Anspruch 1, dadurch gekennzeichnet, daß die Oberfläche der Leisten (13) eine Krümmung aufweist, die im wesentlichen der Gesamtkrümmung der Führungsfläche (4) entspricht.

6. Doppelsiebformer nach Anspruch 1, dadurch gekennzeichnet, daß die im zweiten Sieb (2) befindliche Führungsfläche (7) in ihrer Lage fixiert ist, wie an sich bekannt.

7. Doppelsiebformer nach Anspruch 1, dadurch gekennzeichnet, daß die im zweiten Sieb (2) befindliche Führungsfläche (7) als Saugkasten (6) ausgebildet ist, mit dessen Hilfe das hindurchgetretene Wasser abgeführt werden kann, wie an sich bekannt.

8. Doppelsiebformer nach Anspruch 7, dadurch gekennzeichnet, daß die Führungsfläche (7) des Saugkastens (6) durch mit im wesentlichen quer zur Laufrichtung sich erstreckende Leisten gebildet wird, wie an sich bekannt.

9. Doppelsiebformer nach Anspruch 8, dadurch gekennzeichnet, daß die Oberfläche der Leisten eine Krümmung aufweist, die im wesentlichen der Gesamtkrümmung dieser Führungsfläche (7) entspricht.

10. Doppelsiebformer nach Anspruch 8, dadurch gekennzeichnet, daß eine in Laufrichtung gesehen erste geschlossene Leiste den Beginn der Führungsfläche (7) am Saugkasten (6) bildet und - wie an sich bekannt - eine Krümmung aufweist, deren Krümmungsrichtung entgegen der der davor im ersten Sieb (1) liegenden Führungsfläche (4) ist.

11. Doppelsiebformer nach Anspruch 10, dadurch gekennzeichnet, daß die in Laufrichtung gesehen erste geschlossene Leiste in Laufrichtung gesehen mindestens doppelt so lang wie die folgenden Leisten ist.

12. Doppelsiebformer nach Anspruch 1, dadurch gekennzeichnet, daß die im zweiten Sieb (2) befindliche Führungsfläche (7) durch eine Saugwalze gebildet wird, mit deren Hilfe das hindurchgetretene Wasser abgeführt werden kann.

13. Doppelsiebformer nach Anspruch 1, dadurch gekennzeichnet, daß die im zweiten Sieb (2) befindliche Führungsfläche (7), wie an sich bekannt, durch eine Formierwalze gebildet wird, mit deren Hilfe das hindurchgetretene Wasser abgeführt werden kann.

14. Doppelsiebformer nach Anspruch 1, dadurch gekennzeichnet, daß ein erster im zweiten Sieb (2) befindlicher Saugschlitz (8) unmittelbar nach dem Zusammenlaufen der beiden Siebe (1 und 2), also innerhalb des Bereiches der Führungsfläche (4) angeordnet ist.

15. Doppelsiebformer nach Anspruch 1, dadurch gekennzeichnet, daß sich im ersten Sieb (1) vor der gekrümmten Führungsfläche (4) und getrennt von ihr mindestens eine weitere das erste Sieb (1) berührende ortsfeste Führungsfläche befindet, wie an sich bekannt.

16. Doppelsiebformer nach Anspruch 1, dadurch gekennzeichnet, daß Dämpfer vorhanden sind zur Dämpfung von Vertikalschwingungen der vertikal beweglichen gekrümmten Führungsfläche (4) im ersten Sieb (1).

## Claims

1. Twin-wire former with a first wire (1) and a second wire (2), wherein a layer (3) of suspension is formed on the first wire (1) and the first wire (1) together with the layer (3) of suspension is guided into a sheet-forming zone formed on a guide surface (4) which is at least partially curved in the running direction of the wire, wherein the guide surface (4) for the first wire (1) is formed by a shoe (12) provided with a strip (13) extending substantially transverse to the running direction or by a plate (13') provided with openings or slits, in which furthermore the second wire (2) is brought, in the region of the curved guide surface (4), into contact with the layer of suspension (3) located on the first wire (1) and in which a subsequent, oppositely curved guide surface (7) for the second wire (2) is present on the side of the second wire (2) located opposite the layer of suspension, with it being possible to draw off surface water passing through the subsequent guide surface by suction, characterized in that the shoe (12) or the plate (13') is movable substantially in the direction towards the first wire and away from it and is supported in force-transmitting manner, and indeed with the aid of elastic force elements (9), which - as known per se - are deformable and filled with a medium standing under pressure.

2. Twin-wire former according to claim 1, characterized in that the shoe (12) or plate (13') is guided in the direction of the wire (1) such that its angle does not change relative to the surroundings.

3. Twin-wire former in accordance with claim 1 or claim 2, characterized in that the shoe (12) or the plate (13') is part of a suction box.

4. Twin-wire former in accordance with claim 1, 2 or 3, characterized in that at least one force element (9) is present in each case, both at the start and also at the end of the shoe (12) or of the plate (13') as seen in the running direction of the wire.

5. Twin-wire former in accordance with claim 1, characterized in that the surface of the strip (13) has a curvature which corresponds substantially to the overall curvature of the guide surface (4).

6. Twin-wire former in accordance with claim 1, characterized in that the guide surface (7) located in the second wire (2) is of fixed position, as known per se.

7. Twin-wire former in accordance with claim 1, characterized in that the guide surface (7) located in the second wire (2) is formed as a suction box (6), with the aid of which the water passing through can be led off, as known per se.

8. Twin-wire former in accordance with claim 7, characterized in that the guide surface (7) of the suction box (6) is formed by strips which extend substantially transverse to the running direction, as known per se.

9. Twin-wire former in accordance with claim 8, characterized in that the surface of the strips has a curvature which corresponds at least substantially to the overall curvature of this guide surface (7).

10. Twin-wire former in accordance with claim 8, characterized in that a first closed strip when viewed in the running direction forms the start of the guide surface (7) at the suction box (6) and - as known per se - has a curvature, the direction of curvature of which is opposite to that of the guide surface (4) lying before it in the first wire (1).

11. Twin-wire former in accordance with claim 10, characterized in that the first closed strip, when seen in the running direction, is at least twice as long when seen in the running direction as the following strips.

12. Twin-wire former in accordance with claim 1, characterized in that the guide surface (7) located in the second wire (2) is formed by a suction roll, with the aid of which the water passing through can be led off.

13. Twin-wire former in accordance with claim 1, characterized in that the guide surface located in the second wire (2) is formed, as known per se, by a forming roll, with the aid of which the water passing through can be led off.

14. Twin-wire former in accordance with claim 1, characterized in that a first suction slit (8) located in the second wire (2) is arranged directly after the coming together of the two wires (1 and 2), i.e. within the region of the guide surface (4).

15. Twin-wire former in accordance with claim 1, characterized in that at least one further guide surface of fixed location which touches the first wire (1) is located in the first wire (1) before the curved guide surface (4) and separate from it, as known per se.

16. Twin-wire former in accordance with claim 1, characterized in that dampers are present for the damping of vertical oscillations of the vertically movable curved guide surface (4) in the first screen (1).

## Revendications

1. Section de formage à deux toiles comprenant une première toile (1) et une seconde toile (2), une couche de suspension (3) se formant sur la première toile (2) et la première toile (1) avec la couche de suspension (3) sont conduites dans une zone de formation de feuille formée par une surface de guidage (4) en partie cintrée au moins dans la direction de circulation de la toile,
la surface de guidage (4) de la première toile (1) est formée d'un patin (12) muni d'une règle (13) s'étendant essentiellement transversalement à la direction de passage, ou par une plaque (13') munie d'orifices ou de fentes, et, dans la zone de la surface de guidage (4), cintrée pour la première toile (1), la deuxième toile est mise en contact avec la couche en suspension (3) qui se trouve sur la première toile (1),
et sur la face de la deuxième toile (2), opposée à la couche de suspension, il y a une surface de guidage (7) cintrée dans la direction opposée, suivante, pour la seconde toile (2), à travers laquelle on aspire l'eau qui a passé,
caractérisée en ce que
le patin (12) ou la plaque (13') sont appuyés de façon mobile essentiellement en direction par rapport à la première toile, pour s'en rapprocher ou s'en écarter, avec un appui par la force, à savoir à l'aide d'éléments de force (9), élastiques, qui sont, de manière connue en soi, déformables et remplis d'un milieu mis en pression.

2. Section de formage à deux toiles selon la revendication 1,
caractérisée en ce que
le patin (12) ou la plaque (13') sont guidés en direction de la toile (1) pour qu'un angle par rapport à l'environnement ne change pas.

3. Section de formage à double toile selon la revendication 1 ou 2,
caractérisée en ce que
le patin (12) ou la plaque (13') font partie d'une caisse aspirante.

4. Section de formage à double toile selon les revendications 1, 2, 3,
caractérisée en ce qu'
à la fois à l'entrée et à la sortie du patin (12) ou de la plaque (13'), dans le sens de passage de la toile, il est prévu chaque fois au moins un élément de force (9).

5. Section de formage à.double toile selon la revendication 1,
caractérisée en ce que
la surface de la règle (13) présente une courbure correspondant essentiellement à la courbure globale de la surface de guidage (4).

6. Section de formage à double toile selon la revendication 1,
caractérisée en ce que
la surface de guidage (7), pour la seconde toile (2), est fixe en position comme cela est connu en soi.

7. Section de formage à double toile selon la revendication 1,
caractérisée en ce que
la surface de guidage (7) de la seconde toile (2) est en forme de caisse aspirante (6) pour évacuer l'eau qui traverse, comme cela est connu en soi.

8. Section de formage à double toile selon la revendication 7,
caractérisée en ce que
la surface de guidage (7) de la caisse aspirante (6) est formée par des règles qui s'étendent essentiellement transversalement à la direction de passage comme cela est connu en soi.

9. Section de formage à double toile selon la revendication 8,
caractérisée en ce que
la surface des règles présente une courbure qui correspond essentiellement à la courbure globale de cette surface de guidage (7).

10. Section de formage à double toile selon la revendication 8,
caractérisée par
une première règle fermée, dans le sens de passage, qui constitue l'entrée de la surface de guidage (7) de la caisse aspirante (6) et, présente une courbure, comme cela est connu, dont le sens de courbure est opposé à celui de la surface de guidage (4) qui se trouve en amont pour la première toile (1).

11. Section de formage à double toile selon la revendication 10,
caractérisée en ce que
la première règle, fermée, vue dans la direction de passage, est au moins de longueur double dans la direction de passage par rapport aux règles suivantes.

12. Section de formage à double toile selon la revendication 1,
caractérisée en ce que
la surface de guidage (7) de la seconde toile (2) est formée par un cylindre aspirant pour évacuer l'eau qui traverse.

13. Section de formage à double toile selon la revendication 1,
caractérisée en ce que
la surface de guidage (7) de la seconde toile (2) est réalisée de manière connue sous la forme d'un cylindre de formage pour évacuer l'eau qui traverse.

14. Section de formage à double toile selon la revendication 1,
caractérisée par
une première fente d'aspiration (8) pour la seconde toile (2), située directement à la réunion des deux toiles (1 et 2), c'est-à-dire à l'intérieur de la zone de la surface de guidage (4).

15. Section de formage à double toile selon la revendication 1,
caractérisée en ce qu'
en amont de la surface de guidage (4) cintrée de la première toile (1), et séparément de celle-ci, il est prévu au moins une autre surface de guidage fixe en contact avec la première toile (1), comme cela est connu en soi.

16. Section de formage à double toile selon la revendication 1,
caractérisée par
des amortisseurs pour amortir des oscillations verticales de la surface de guidage (4), cintrée, mobile verticalement, de la première toile (1).
